# EUROPÄISCHE PATENTSCHRIFT

(11) **EP 4 473 873 B1**
(45) Veröffentlichungstag und Bekanntmachung des Hinweises auf die Patenterteilung: **13.08.2025**
(21) Anmeldenummer: 24175632.9
(22) Anmeldetag: 14.05.2024
(51) Int. Cl.: A47G 9/02

(54) **BETTDECKENSYSTEM**
BED COVER SYSTEM
SYSTÈME DE COUETTE DE LIT

(30) Priorität: 07.06.2023 BE 202305472
(43) Veröffentlichungstag der Anmeldung: 11.12.2024
(73) Patentinhaber: Miele & Cie. KG, 33332 Gütersloh (DE)
(72) Erfinder: Neugebauer, Johannes, 32457 Porta Westfalica (DE)

(56) Entgegenhaltungen:
- WO-A1-2021/253137
- CN-A- 113 455 869

## Beschreibung

Die Erfindung betrifft ein Bettdeckensystem. Insbesondere betrifft die Erfindung ein Bettdeckensystem, das eine Bettdecke mit einer oder mehreren Textil-Schichten aufweist.

Menschliche Körper geben am Tag und in der Nacht kontinuierlich Wärme an die Umgebung ab, um die Körperkerntemperatur konstant in einem schmalen Bereich zu halten. Bei zu hohen Temperaturen im Schlafraum besteht die Gefahr, dass sich die Wärme unter der Bettdecke staut und die Temperatur zu stark ansteigt. Die Folge sind ein weniger erholsamer Schlaf aufgrund von Hin- und Herwälzen bis hin zum Erwachen. Auch bei zu niedrigen Temperaturen sind weniger tiefe Schlafphasen und ein weniger erholsamer Schlaf die Folge.

Eine gewisse Temperaturregelung kann ein Bettdecken-Nutzer durch Verwendung einer Sommerbettdecke bei warmen Temperaturen und einer Winterbettdecke bei tieferen Temperaturen erreichen. Eine Winterbettdecke ist üblicherweise dicker als eine Sommerbettdecke. Ein Optimum ist bislang für den Nutzer schwierig zu erreichen, insbesondere bei schwankenden Temperaturen, unterschiedlichen Komfortansprüchen und in Abhängigkeit verwendeter Bekleidungs-Textilien wie einem Schlafanzug. Zudem verursacht die Verwendung der Sommer- und Winterbettdecken Kosten, und es wird Stauraum für die jeweils nicht verwendete Bettdecke benötigt. CN 113 455 869 A offenbart ein aus dem Stand der Technik bekanntes Bettdecksystem.

Der Erfindung stellt sich somit das Problem, ein Bettdeckensystem bereitzustellen, das eine aktive Temperaturregulierung ermöglicht. Zudem soll es kostengünstig sein.

Erfindungsgemäß wird dieses Problem durch ein Bettdeckensystem mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der Bereitstellung einer temperierten Bettdecke darin, dass die Temperaturregulierung sehr energieeffizient und kostensparend ausgebildet ist. Es sind keine weiteren Sommer-/Winter- oder Übergangsbettdecken erforderlich. Vielmehr wird für das ganze Jahr nur eine einzige Bettdecke benötigt. Die Temperaturregulierung erfolgt allein durch die Einstellung der durch die Bettdecke erzielten Wärmeleitung. Das erfindungsgemäße Bettdeckensystem ist zudem einfach im Aufbau und geräuscharm im Betrieb. Ferner ist die Erfindung für verschiedene Zwecke wie Partnerdecke, Kinderdecke, Decke für medizinische Anwendungen usw. skalierbar. Das Bettdeckensystem kann weiterhin zur Erkennung von Vitalparametern ausgebildet sein. Der Wärmeverlust durch die Bettdecke wird individuell und abhängig von der Umgebungstemperatur und ggf. von den Vitalparametern geregelt, so dass die ideale Schlaftemperatur eingehalten und eingeregelt wird. Durch die Integration der Temperatur-, Atmungs- & Herzfrequenz- über Beschleunigungs- und Lagesensoren in der Bettdecke kann auf externe Schlaftrackingsensoren wie z.B. Wearables oder radargestützte Systeme verzichtet werden. Zudem kann aufgrund des direkten Kontakts der Bettdecke mit dem Nutzer das Mikroklima direkt erfasst und eine Auswertung der Sensordaten mit relativ einfachen Mitteln erfolgen. Je nach Schlafphase kann die optimale Schlaftemperatur eingestellt werden, um REM und Tiefschlaf zu optimieren und die bestmögliche Erholung für den Nutzers während des Schlafs bereitzustellen.

Die Erfindung betrifft ein Bettdeckensystem mit einer Bettdecke, aufweisend in der angegebenen Reihenfolge
- eine Textilschicht,
- eine Sensorschicht mit mindestens einem Sensor ausgewählt aus der Gruppe aufweisend Temperatur-, Luftfeuchtigkeits-, Lage-, Positions- und Beschleunigungssensoren,
- eine Schicht aus textilen, aufblasbaren Luftkammern,
- eine weitere Sensorschicht mit mindestens einem Sensor ausgewählt aus der Gruppe aufweisend Temperatur-, Luftfeuchtigkeits-, Lage-, Positions- und Beschleunigungssensoren, wobei zumindest in der Sensorschicht oder in der weiteren Sensorschicht ein Temperatursensor angeordnet ist und
- eine weitere Textilschicht, sowie
mit einer zu der Bettdecke externen Einheit, die mindestens eine Luftpumpe und ein Ablassventil aufweist und mit der Schicht derart verbunden ist, dass mittels der mindestens einen Luftpumpe Luft in die Luftkammern gepumpt und mittels des Ablassventils Luft aus den Luftkammern abgelassen werden kann.

Durch die Sensorschicht und die weitere Sensorschicht können Temperatur- und ggf. Vitalparameter von beiden Seiten der Schicht aus textilen, aufblasbaren Luftkammern sensiert werden, die als Wärme-regulierende Luftisolationsschicht dient. Je mehr Luft in den Luftkammern vorhanden ist, desto höher ist die Wärmeisolation. Je weniger Luft in den Luftkammern ist, desto geringer ist die Wärmeisolation. Dadurch kann eine optimale Schlaftemperatur in Abhängigkeit der mittels der Sensoren sensierten Werte eingestellt werden. Mittels der Luftpumpe, die vorzugsweis elektrisch betrieben wird, kann Luft in die Luftkammern gepumpt werden, um die Bettdeckendicke einzustellen und darüber die Wärmeisolation der Luftisolationsschicht zu variieren. Über das ebenfalls bevorzugt elektrisch ansteuerbare Ablassventil kann die Luft aus den Luftkammern kontrolliert entweichen.

In einer bevorzugten Ausführungsform weisen die Luftkammern eine ellipsenförmige, rechteckige oder kugelförmige Kontur auf. Verschiedene Luftkammern können dabei verschiedene Konturen aufweisen. Die Luftkammern sind bevorzugt nebeneinander angeordnet und bilden eine Luftkammerebene aus. Sie können jedoch auch übereinander angeordnet sein, so dass die Schicht aus textilen, aufblasbaren Luftkammern mehrere Teilschichten aufweist, die jeweils eine Luftkammerebene ausbilden und übereinander gestapelt sind. Die Luftkammern benachbarter Teilschichten können versetzt, teilversetzt oder unversetzt zueinander angeordnet sein.

Bevorzugt sind zwischen zumindest einem Teil der Luftkammern Öffnungen vorgesehen. Die Schicht aus textilen, aufblasbaren Luftkammern muss neben einer Luftdurchlässigkeit auch einen Feuchtigkeitstransport gewährleisten. Die Öffnungen zwischen den einzelnen Luftkammern unterstützen den Luft- und Feuchtigkeitstransport. Die Öffnungen sind bevorzugt zwischen Luftkammern einer Teilschicht vorgesehen. Optional können auch Luftkammern benachbarter Teilschichten durch Öffnungen verbunden sein.

In einer bevorzugten Ausführungsform sind zumindest ein Teil der Luftkammern über ein Netzwerk verbunden und bilden einen Verbund, für den eine einzige Öffnung zum Einlassen von Luft in den Verbund vorgesehen ist. Bei einer Anordnung der Luftkammern übereinander, d.h. in benachbarten Teilschichten, lassen sich jedoch mehrere Einlassöffnungen vorsehen, um jeweils vorbestimmte Luftkammerebenen mit Luft zu befüllen.

Bevorzugt ist die Sensorschicht in die Textilschicht eingebettet, bevorzugter eingewebt. Alternativ oder zusätzlich ist die weitere Sensorschicht in die weitere Textilschicht eingebettet, bevorzugter eingewebt. Dadurch werden so genannte smarte Textilschichten bereitgestellt.

In einer bevorzugten Ausführungsform sind die Luftkammern bis zu einem vorbestimmten Maximum mit Luft befüllbar. Dadurch wird sichergestellt, dass eine vorbestimmte Steifigkeit der Bettdecke nicht überschritten wird. Diese Eigenschaft wirkt Komfort-unterstützend.

Bevorzugt ist die Sensorschicht mit einem Temperatursensor und die weitere Sensorschicht mit einem weiteren Temperatursensor versehen. Dadurch erhöht sich die räumliche Informationsdichte hinsichtlich der ermittelten Temperaturdaten. Weiterhin bevorzugt weist das Bettdeckensystem eine Regeleinheit auf, die ausgebildet ist, eine Schlaftemperatur in Abhängigkeit eines Messsignals vom Temperatursensor und eines weiteren Messsignals vom weiteren Temperatursensor mittels Pumpen oder Ablassen von Luft in die Luftkammern einzuregeln. Durch Kenntnis der Temperatur unter und über der Schicht aus textilen, aufblasbaren Luftkammern kann direkt und zeitaufgelöst auf den Wärmeverlust und auf den Wärmetransport geschlossen werden. Durch geeignete Algorithmen lässt sich eine optimale Schlaftemperatur einregeln.

In einer bevorzugten Ausführungsform ist die Sensorschicht mit einem Lage-, einem Positions- und/oder einem Beschleunigungssensor versehen. Bevorzugt weist das Bettdeckensystem weiterhin eine Auswerteinheit auf, die ausgebildet ist, von dem Lage-, Positions- und/oder Beschleunigungssensor sensierte Daten auszuwerten, anhand der erhaltenen Auswertung Schlafmuster zu erstellen und in Abhängigkeit der erstellten Schlafmuster eine Rückkopplung eines Nutzers der Bettdecke mittels Kommunikation mit einem externen elektrischen Gerät abzufragen. Dadurch wird die Erkennung der Liegeposition und der Bewegungsmuster des Nutzers mit relativ einfach zu integrierenden Sensoren und Mitteln erreicht. Durch den direkten Körperkontakt des Nutzers mit der Bettdecke kann die Sensierung ohne größere Aufwände umgesetzt und ausgewertet werden. Das externe elektrische Gerät kann ein Smartphone, ein Tablet, ein Laptop oder dgl. sein, das eine Software mit einer geeigneten Funktionalität bereitstellt.

Bevorzugt weist die externe Einheit weiterhin einen Energiespeicher auf, der ausgebildet ist, die mindestens eine Luftpumpe mit Energie zu versorgen. Dadurch wird bei einer elektrisch angetriebenen Luftpumpe während des Betriebs kein separates elektrisches Kabel als Energiezuleitung für die externe Einheit benötigt. Die externe Einheit kann ausgebildet sein, an das Bettgestellt montiert und/oder am Bettgestellt arretiert zu werden. Dadurch wird eine Stolpergefahr für den Nutzer verringert.

Ein Ausführungsbeispiel der Erfindung ist in den nachfolgend beschriebenen Zeichnungen rein schematisch dargestellt und wird näher erläutert. Es zeigt schematisch und nicht maßstabsgerecht
- Fig. 1: eine vereinfachte Prinzipdarstellung einer Verwendung eines erfindungsgemäßen Bettdeckensystems;
- Fig. 2: eine Teil-Querschnittsansicht der Bettdecke des in Fig. 1 gezeigten Bettdeckensystems;
- Fig. 3: eine Teil-Querschnittsansicht der in Fig. 2 gezeigten Bettdecke in einem ersten Zustand;
- Fig. 4: eine Teil-Querschnittsansicht der in Fig. 2 gezeigten Bettdecke in einem weiteren Zustand;
- Fig. 5 bis 9: jeweils eine Teil-Querschnittsansicht von Ausgestaltungsvarianten der Luftisolationsschicht der in Fig. 2 gezeigten Bettdecke; und
- Fig. 10: eine perspektivische Teilansicht einer Ausgestaltungsvariante der Luftisolationsschicht der in Fig. 2 gezeigten Bettdecke.

Fig. 1 zeigt eine vereinfachte Prinzipdarstellung einer Verwendung eines erfindungsgemäßen Bettdeckensystems. Gezeigt ist ein Bett 21 mit einem Nutzer 20, der unter einer Bettdecke 1 eines erfindungsgemäßen Bettdeckensystems liegt. Das Bettendeckensystem weist neben der Bettdecke 1 eine externe Einheit 12 auf, die eine Luftpumpe 7 und ein Ablassventil 8 aufweist. Sie ist mit einer Luftkammern (nicht gezeigt) aufweisenden Schicht (nicht gezeigt) der Bettdecke 1 über eine Verbindungsleitung 11 derart verbunden, dass mittels der Luftpumpe 7 Luft in die Luftkammern gepumpt und mittels des Ablassventils Luft aus den Luftkammern abgelassen werden kann, wie durch punktierte Linien versinnbildlicht wird. Die Luftpumpe 7 und das Ablassventil 8 sind in einem Gehäuse 10 der externen Einheit 12 untergebracht, in dem auch ein Energiespeicher 9 untergebracht sein kann. Dieser Energiespeicher 9 ist ausgebildet, die Luftpumpe mit Energie zu versorgen. Bevorzugt handelt es sich dabei um einen elektrischen Energiespeicher in Form eines wiederaufladbaren Akkumulators, der die bevorzugt elektrisch angetriebenen Komponenten der Luftpumpe 7 und des Ablassventils 8 mit elektrischer Energie versorgt.

Fig. 2 zeigt eine Teil-Querschnittsansicht der Bettdecke des in Fig. 1 gezeigten Bettdeckensystems. Die Bettdecke weist eine Textilschicht 2 und eine Sensorschicht 3 mit mindestens einem Sensor 14 auf, der ausgewählt ist aus der Gruppe aufweisend Temperatur-, Luftfeuchtigkeits-, Lage-, Positions- und Beschleunigungssensoren, wobei hier rein beispielhaft zwei Sensoren 14 gezeigt sind. Die Bettdecke weist weiterhin auf eine Schicht 4 aus textilen, aufblasbaren Luftkammern 15, eine weitere Sensorschicht 5 mit mindestens einem - hier rein beispielhaft einen einzigen - Sensor 14 ausgewählt aus der Gruppe aufweisend Temperatur-, Luftfeuchtigkeits-, Lage-, Positions- und Beschleunigungssensoren und eine weitere Textilschicht 6. Zumindest in der Sensorschicht 3 oder in der weiteren Sensorschicht 5 ist ein Temperatursensor angeordnet. Die Schicht 4 weist mehrere übereinander gelagerte Teilschichten auf, die der Übersichtlichkeit halber nicht mit einem Bezugszeichen versehen sind, die jeweils eine Luftkammerebene ausbilden.

Fig. 3 zeigt eine Teil-Querschnittsansicht der in Fig. 2 gezeigten Bettdecke in einem ersten Zustand. Die Luftkammern 15 der Schicht 4 sind in diesem Zustand mit relativ wenig Luft gefüllt, so dass eine Wärmeisolationswirkung relativ gering ist.

Fig. 4 zeigt eine Teil-Querschnittsansicht der in Fig. 2 gezeigten Bettdecke in einem weiteren Zustand. In dem weiteren Zustand sind die Luftkammern 15 der Schicht 4 sind mit vergleichsweise viel Luft gefüllt, so dass eine Wärmeisolationswirkung relativ hoch ist. Im Vergleich ist die in Fig. 4 gezeigte Bettdecke dicker als die in Fig. 3 gezeigte Bettdecke. Der in Fig. 3 gezeigte Zustand ist in den in Fig. 4 gezeigten weiteren Zustand mittels der in Fig. 1 gezeigten externen Einheit überführbar, welche mit der Schicht 4 derart verbunden ist, dass mittels der Luftpumpe 7 Luft in die Luftkammern 15 gepumpt und mittels des Ablassventils 8 Luft aus den Luftkammern 15 abgelassen werden kann. Neben den in Fig. 3 und 4 gezeigten Zuständen sind noch weitere Zustände mittels der externen Einheit 12 einstellbar, die hier nicht im Einzelnen gezeigt werden.

Fig. 5 bis 9 zeigen jeweils eine Teil-Querschnittsansicht von Ausgestaltungsvarianten der Schicht aus textilen, aufblasbaren Luftkammern der in Fig. 2 gezeigten Bettdecke. Die in den Fig. 5 bis 9 gezeigte Schicht 4 weist jeweils drei übereinander gelagerte Teilschichten 41 auf, die jeweils eine Luftkammerebene ausbilden. In Fig. 5 ist eine Schicht 4 mit Luftkammern 15 gezeigt, die jeweils eine kugelförmige Kontur aufweisen. Die Luftkammern 15 benachbarter Teilschicht 41 sind versetzt zueinander angeordnet. Die in Fig. 6 gezeigte Schicht 4 entspricht der in Fig. 5 gezeigten Schicht mit dem Unterschied, dass die Luftkammern 15 jeweils eine ellipsoide Querschnitts-Kontur aufweisen, dass die Luftkammern 15 benachbarter Teilschichten 14 unversetzt zueinander angeordnet sind und dass Luftkammern 15 jeder Teilschicht 41 jeweils über eine Öffnung 16 miteinander verbunden sind, während Luftkammern 15 benachbarter Teilschichten 41 nicht über Öffnungen verbunden sind. Die in Fig. 7 gezeigte Schicht 4 entspricht der in Fig. 6 gezeigten Schicht mit dem Unterschied, dass die Luftkammern 15 benachbarter Teilschichten 41 versetzt zueinander angeordnet sind und dass Luftkammern 15 benachbarter Teilschichten 41 über Öffnungen 16 verbunden sind. Die in Fig. 8 gezeigte Schicht 4 entspricht der in Fig. 5 gezeigten Schicht mit dem Unterschied, dass die Luftkammern 15 jeweils eine rechteckige Querschnitts-Kontur aufweisen und dass die Luftkammern 15 benachbarter Teilschichten 41 unversetzt zueinander angeordnet sind. Die in Fig. 9 gezeigte Schicht 4 entspricht der in Fig. 5 gezeigten Schicht mit dem Unterschied, dass die Luftkammern 15 jeweils eine quadratische Querschnitts-Kontur aufweisen.

Fig. 10 zeigen eine perspektivische Teilansicht einer Ausgestaltungsvariante der Schicht aus textilen, aufblasbaren Luftkammern der in Fig. 2 gezeigten Bettdecke. Gezeigt ist die Schicht 4 mit mehreren Teilschichten 41, wobei Luftkammern 15 benachbarter Teilschichten unversetzt zueinander angeordnet sind und Öffnungen 16 aufweisen, durch die ein Austausch von Luft zwischen benachbarten Luftkammern 15 möglich ist.

### Bezugszeichenliste

- 1: Bettdecke
- 2: Textilschicht
- 3: Sensorschicht
- 4: Schicht
- 5: weitere Sensorschicht
- 6: weitere Textilschicht
- 7: Luftpumpe
- 8: Ablassventil
- 9: Energiespeicher
- 10: Gehäuse
- 11: Verbindungsleitung
- 12: externe Einheit
- 14: Sensor
- 15: Luftkammer
- 16: Öffnungen
- 20: Nutzer
- 21: Bett
- 41: Teilschicht

## Patentansprüche

1. Bettdeckensystem mit einer Bettdecke (1), aufweisend in der angegebenen Reihenfolge
- eine Textilschicht (2),
- eine Sensorschicht (3) mit mindestens einem Sensor (14) ausgewählt aus der Gruppe aufweisend Temperatur-, Luftfeuchtigkeits-, Lage-, Positions- und Beschleunigungssensoren,
- eine Schicht (4) aus textilen, aufblasbaren Luftkammern (15),
- eine weitere Sensorschicht (5) mit mindestens einem Sensor (14) ausgewählt aus der Gruppe aufweisend Temperatur-, Luftfeuchtigkeits-, Lage-, Positions- und Beschleunigungssensoren, wobei zumindest in der Sensorschicht (3) oder in der weiteren Sensorschicht (5) ein Temperatursensor angeordnet ist und
- eine weitere Textilschicht (6), sowie
mit einer zu der Bettdecke (1) externen Einheit (12), die mindestens eine Luftpumpe (7) und ein Ablassventil (8) aufweist und mit der Schicht (4) derart verbunden ist, dass mittels der mindestens einen Luftpumpe (7) Luft in die Luftkammern (15) gepumpt und mittels des Ablassventils (8) Luft aus den Luftkammern (15) abgelassen werden kann.

2. Bettdeckensystem nach Anspruch 1, **dadurch gekennzeichnet, dass** die Luftkammern (15) eine ellipsenförmige, rechteckige oder kugelförmige Kontur aufweisen.

3. Bettdeckensystem nach Anspruch 1 oder 2, **dadurch gekennzeichnet, dass** zwischen zumindest einen Teil der Luftkammern (15) Öffnungen (16) vorgesehen sind.

4. Bettdeckensystem nach einem der vorangehenden Ansprüche, **dadurch gekennzeichnet, dass** zumindest ein Teil der Luftkammern (15) über ein Netzwerk verbunden sind und einen Verbund bilden, für den eine einzige Öffnung (16) zum Einlassen von Luft in den Verbund vorgesehen ist.

5. Bettdeckensystem nach einem der vorangehenden Ansprüche, **dadurch gekennzeichnet, dass** die Sensorschicht (3) in die Textilschicht (2) eingebettet ist und/oder die weitere Sensorschicht (5) in die weitere Textilschicht (6) eingebettet ist.

6. Bettdeckensystem nach einem der vorangehenden Ansprüche, **dadurch gekennzeichnet, dass** die Luftkammern (15) bis zu einem vorbestimmten Maximum mit der Luft befüllbar sind.

7. Bettdeckensystem nach einem der vorangehenden Ansprüche, **dadurch gekennzeichnet, dass** die Sensorschicht (3) mit einem Temperatursensor (14) versehen ist und die weitere Sensorschicht (5) mit einem weiteren Temperatursensor (14) versehen ist und dass das Bettdeckensystem weiterhin eine Regeleinheit aufweist, die ausgebildet ist, eine Schlaftemperatur in Abhängigkeit eines Messsignals vom Temperatursensor und eines weiteren Messsignals vom weiteren Temperatursensor mittels Pumpen oder Ablassen der Luft in die Luftkammern (15) einzuregeln.

8. Bettdeckensystem nach einem der vorangehenden Ansprüche, **dadurch gekennzeichnet, dass** die Sensorschicht (3) mit einem Lage-, einem Positions- und/oder einem Beschleunigungssensor (14) versehen ist, und dass das Bettdeckensystem weiterhin eine Auswerteinheit aufweist, die ausgebildet ist, von dem Lage-, Positions- und/oder Beschleunigungssensor (14) sensierte Daten auszuwerten, anhand der Auswertung Schlafmuster zu erstellen und in Abhängigkeit der erstellten Schlafmuster eine Rückkopplung eines Nutzers (20) der Bettdecke (1) mittels Kommunikation mit einem externen elektrischen Gerät abzufragen.

9. Bettdeckensystem nach einem der vorangehenden Ansprüche, **dadurch gekennzeichnet, dass** die externe Einheit (12) einen Energiespeicher (9) aufweist, der ausgebildet ist, die mindestens eine elektrische Luftpumpe (7) mit Energie zu versorgen.

## Claims

1. Bed cover system comprising a bed cover (1), having, in the specified order,
- a textile layer (2),
- a sensor layer (3) that has at least one sensor (14) selected from the group comprising temperature, humidity, attitude, position and acceleration sensors,
- a layer (4) of textile, inflatable air chambers (15),
- a further sensor layer (5) that has at least one sensor (14) selected from the group comprising temperature, humidity, attitude, position and acceleration sensors, wherein a temperature sensor is arranged at least in the sensor layer (3) or in the further sensor layer (5) and
- a further textile layer (6), and
having a unit (12) external to the bed cover (1), which unit has at least one air pump (7) and a release valve (8) and is connected to the layer (4) in such a way that air can be pumped into the air chambers (15) by means of the at least one air pump (7) and air can be released from the air chambers (15) by means of the release valve (8).

2. Bed cover system according to claim 1, **characterised in that** the air chambers (15) have an elliptical, rectangular or spherical contour.

3. Bed cover system according to claim 1 or 2, **characterised in that** openings (16) are provided between at least some of the air chambers (15).

4. Bed cover system according to any of the preceding claims,
**characterised in that** at least some of the air chambers (15) are connected via a network and form a composite for which a single opening (16) is provided for admitting air into the composite.

5. Bed cover system according to any of the preceding claims,
**characterised in that** the sensor layer (3) is embedded in the textile layer (2) and/or the further sensor layer (5) is embedded in the further textile layer (6).

6. Bed cover system according to any of the preceding claims,
**characterised in that** the air chambers (15) can be filled with the air up to a predetermined maximum.

7. Bed cover system according to any of the preceding claims,
**characterised in that** the sensor layer (3) is provided with a temperature sensor (14) and the further sensor layer (5) is provided with a further temperature sensor (14) **and in that** the bed cover system further comprises a control unit which is designed to regulate a sleeping temperature depending on a measurement signal from the temperature sensor and a further measurement signal from the further temperature sensor by pumping or releasing the air in the air chambers (15).

8. Bed cover system according to any of the preceding claims,
**characterised in that** the sensor layer (3) is provided with an attitude sensor, a position sensor and/or an acceleration sensor (14), **and in that** the bed cover system further comprises an evaluation unit which is designed to evaluate data sensed by the attitude, position and/or acceleration sensor (14), to create sleep patterns based on the evaluation and, depending on the created sleep patterns, to request feedback from a user (20) of the bed cover (1) by means of communication with an external electrical appliance.

9. Bed cover system according to any of the preceding claims,
**characterised in that** the external unit (12) has an energy storage device (9) which is designed to supply the at least one electric air pump (7) with energy.

## Revendications

1. Système formant couverture comportant une couverture (1), présentant dans l'ordre indiqué
- une couche textile (2),
- une couche à capteur (3) comportant au moins un capteur (14) choisi dans le groupe présentant des capteurs de température, d'humidité de l'air, d'épaisseur, de position et d'accélération,
- une couche (4) de chambres à air (15) textiles et gonflables,
- une autre couche à capteur (5) comportant au moins un capteur (14) choisi dans le groupe présentant des capteurs de température, d'humidité de l'air, d'épaisseur, de position et d'accélération, dans lequel un capteur de température est disposé au moins dans la couche à capteur (3) ou dans l'autre couche à capteur (5), et
- une autre couche textile (6), et
comportant une unité externe (12) à la couverture (1), laquelle unité présente au moins une pompe à air (7) et une soupape d'évacuation (8) et est raccordée à la couche (4) de telle sorte que de l'air peut être pompé dans les chambres à air (15) au moyen de l'au moins une pompe à air (7) et que de l'air peut être évacué des chambres à air (15) au moyen de la soupape d'évacuation (8).

2. Système formant couverture selon la revendication 1,
**caractérisé en ce que** les chambres à air (15) présentent un contour elliptique, rectangulaire ou sphérique.

3. Système formant couverture selon la revendication 1 ou 2,
**caractérisé en ce que** des ouvertures (16) sont prévues entre au moins une partie des chambres à air (15).

4. Système formant couverture selon l'une des revendications précédentes, **caractérisé en ce qu'**au moins une partie des chambres à air (15) sont raccordées par l'intermédiaire d'un réseau et forment un ensemble pour lequel une seule ouverture (16) est prévue pour l'admission d'air dans l'ensemble.

5. Système formant couverture selon l'une des revendications précédentes, **caractérisé en ce que** la couche à capteur (3) est intégrée dans la couche textile (2) et/ou l'autre couche à capteur (5) est intégrée dans l'autre couche textile (6).

6. Système formant couverture selon l'une des revendications précédentes, **caractérisé en ce que** les chambres à air (15) peuvent être remplies d'air jusqu'à un maximum prédéfini.

7. Système formant couverture selon l'une des revendications précédentes, **caractérisé en ce que** la couche à capteur (3) est pourvue d'un capteur de température (14) et l'autre couche à capteur (5) est pourvue d'un autre capteur de température (14) **et en ce que** le système formant couverture présente en outre une unité de régulation qui est configurée pour réguler une température de sommeil en fonction d'un signal de mesure provenant du capteur de température et d'un autre signal de mesure provenant de l'autre capteur de température au moyen d'un pompage ou d'une évacuation de l'air dans les chambres à air (15).

8. Système formant couverture selon l'une des revendications précédentes, **caractérisé en ce que** la couche à capteur (3) est pourvue d'un capteur d'épaisseur, d'un capteur de position et/ou d'un capteur d'accélération (14), **et en ce que** le système formant couverture présente en outre une unité d'évaluation qui est configurée pour évaluer des données captées par le capteur d'épaisseur, le capteur de position et/ou le capteur d'accélération (14), pour établir des modèles de sommeil à l'aide de l'évaluation et pour interroger, en fonction des modèles de sommeil établis, une rétroaction d'un utilisateur (20) de la couverture (1) au moyen d'une communication avec un appareil électrique externe.

9. Système formant couverture selon l'une des revendications précédentes, **caractérisé en ce que** l'unité externe (12) présente un accumulateur d'énergie (9) qui est configuré pour alimenter en énergie l'au moins une pompe à air (7) électrique.
